# EUROPÄISCHE PATENTANMELDUNG

(11) **EP 4 622 391 A2**
(43) Veröffentlichungstag der Anmeldung: **24.09.2025**
(21) Anmeldenummer: 25163816.9
(22) Anmeldetag: 14.03.2025
(51) Int. Cl.: H05B 3/06, H05B 3/50, F24H 3/04

(54) **HEIZKÖRPER**

(30) Priorität: 14.03.2024 DE 102024107335
(71) Anmelder: DBK David + Baader GmbH, Nordring 26 76761 Rülzheim (DE)
(72) Erfinder: WERLING, Wolfgang, 76770 Hatzenbühl (DE); FISCHER, Nico, 76863 Herxheim (DE); PALENDRAN, Pratheepan, 76829 Landau (DE); HAUNS, Luca, 76437 Rastatt (DE); BERNEKING, Arne, 76135 Karlsruhe (DE)
(74) Vertreter: Winter, Brandl - Partnerschaft mbB

(57) **Zusammenfassung**

Die vorliegende Offenbarung bezieht sich auf einen Heizkörper (2; 102) mit zumindest einem Heizstrang (4), der ein flaches, längliches, isoliertes Heizmodul (12) aufweist, zumindest einem Wärmeabgabeelement (6), zwei sich längs des zumindest einen Heizstrangs (4) und des zumindest einen Wärmeabgabeelements (6) erstreckende, flache, längliche Längsseitenelemente (8), die sich an sich gegenüberliegenden, äußeren Längsseiten des Heizkörpers (2; 102) erstrecken, und zwei sich quer zu dem zumindest einen Heizstrang (4) und dem zumindest einen Wärmeabgabeelement (6) an sich gegenüberliegenden, äußeren Querseiten des Heizkörpers (2; 102) erstreckende, flache, längliche Querseitenelemente (10; 110), deren Endabschnitte mit Endabschnitten der Längsseitenelemente (8) verbunden sind. Offenbarungsgemäß ist zumindest eines der Längsseitenelemente (8) derart als ein Federbügel ausgebildet ist, dass das zumindest eine Wärmeabgabeelement (6) durch den Federbügel an das Heizmodul (12) des zumindest einen Heizstrangs (4) gepresst ist, und weist der zumindest eine Heizstrang (4) einen Positionsrahmen (14) auf, welcher sich ringsum das Heizmodul (12) erstreckt und welcher gegenüber dem Heizmodul (12) mittels erster Anschläge (42, 46, 48) sowie gegenüber dem zumindest einen Wärmeabgabeelement (6) mittels zweiter Anschläge (58, 60, 62, 64, 66) jeweils mit vorbestimmten Spiel (68, 70, 80, 82) gelagert ist.

## Beschreibung

### Technisches Gebiet

Die vorliegende Erfindung bezieht sich auf einen, insbesondere als ein Heizregister, ausgebildeten Heizkörper gemäß dem Oberbegriff des Anspruchs 1, insbesondere auf einen Heizkörper mit einem Heizmodul, das zumindest ein insbesondere als PTC-Element ausgebildetes Heizelement aufweist, welches zwischen zwei insbesondere aus Aluminium hergestellten Kontaktblechen angeordnet und von einer insbesondere aus einem Polyimid bzw. einem Polyetherimid (PEI) hergestellten Isolationshülle (z.B. Kapton^{®}-Folie) zumindest teilweise eingehüllt ist. Der Heizkörper weist zumindest ein, insbesondere aus Aluminium hergestelltes, Wärmeabgabeelement auf, das mit dem Heizelement in thermischen Kontakt ist und insbesondere über Wellrippen Wärme an ein das Wärmeabgabeelement umgebendes Fluid abgeben kann.

### Stand der Technik

Ein gattungsgemäßer Heizkörper ist beispielsweise aus der DE 10 2017 120 467 A1 bekannt, in welcher der Aufbau eines isolierten Heizregisters beschrieben ist. Ein Heizmodul mit mehreren Heizelementen, Kontaktblechen und einer Isolationshülle wird gemäß DE 10 2017 120 467 A1 in einem Strangpressprofil aus Aluminium verpresst. Zusätzlich wird ein Wärmeabgabeelement in Form von Wellrippen durch Anrollen einer Schulter an dem Strangpressprofil fixiert.

Der Nachteil des Heizkörpers gemäß dem Stand der Technik ist, dass sich bei einem zyklischen Betrieb mit vielen An-/Aus-Phasen eine drastische Fehlfunktion zeigt: Durch thermisch unterschiedliche Ausdehnungen (hervorgerufen durch die unterschiedlichen Wärmeausdehungskoeffizienten der Werkstoffe) verschieben sich die verschiedenen Komponenten gegeneinander. Dadurch kann das Heizmodul aus dem Strangpressprofil wandern und/oder kann die Isolationshülle reißen, was direkt zu einem Kurzschluss führen kann. Weiterhin wird das ,Wandern' auch bei den angerollten Wellrippen beobachtet.

### Offenbarung der Erfindung

Aufgabe der vorliegenden Erfindung ist es deshalb, einen Heizkörper mit einem zumindest teilweise isolierten Heizmodul bereitzustellen, bei welchem Beschädigungen einer Isolationshülle während eines zyklischen Betriebs des Heizkörpers verhindert oder zumindest die Wahrscheinlichkeit für solche Beschädigungen verringert wird.

Diese Aufgabe wird durch Merkmale des Anspruchs 1 gelöst. Vorteilhafte Weiterbildungen sind Gegenstand der Unteransprüche.

Ein offenbarungsgemäßer Heizkörper weist zumindest einen Heizstrang, zumindest ein Wärmeabgabeelement, zwei Längsseitenelemente und zwei Querseitenelemente auf.

Der zumindest eine Heizstrang weist ein flaches, längliches Heizmodul auf, in welchem zumindest ein Heizelement zwischen zwei Kontaktblechen angeordnet ist und bei welchem eine Isolationshülle das Heizelement und die beiden Kontaktbleche zumindest teilweise umgibt.

Das zumindest eine Heizelement kann insbesondere ein PTC-Element (d.h. ein Element mit einem Kaltleiterwiderstand) sein. Vorzugsweise kann ein offenbarungsgemäßes Heizmodul jeweils mehrere Heizelemente aufweisen, die in Längsrichtung des Heizmoduls bzw. des jeweiligen Heizstrangs hintereinander aufgereiht sind. Insbesondere können mehrere Heizelemente direkt aneinander angrenzend (d.h. ohne sich dazwischen erstreckende Strukturen) hintereinander aufgereiht sein.

Die Kontaktbleche können vorzugsweise aus Aluminium oder einer Aluminiumlegierung gefertigt sein.

Die Isolationshülle kann vorzugsweise aus einem elektrisch isolierenden Kunststoff, z.B. Polyimid oder Polyetherimid gefertigt sein. Insbesondere kann die Isolationshülle in Form einer Kapton^{®}-Folie vorgesehen sein. Vorzugsweise kann die Kapton^{®}-Folie mehrmals, insbesondere mindestens dreimal, um das zumindest eine Heizelement gewickelt sein, kann die Kapton^{®}-Folie an einer großen und/oder kleinen Längsseite des Heizmoduls verschweißt, verklebt oder verpresst sein und kann die Kapton^{®}-Folie an einer Stirnseite des Heizmoduls tubenfalzförmig verschweißt, verklebt oder verpresst sein.

"Zumindest teilweise umgeben" kann insbesondere bedeuten, dass die Isolationshülle das Heizelemente in fünf von sechs sich senkrecht zueinander erstreckende Richtungen abschirmt / elektrisch isoliert bzw. nur in einer Richtung das Heizelement nicht abschirmt / nicht elektrisch isoliert.

Das zumindest eine Wärmeabgabeelement steht mit dem Heizmodul über dessen Isolationshülle in thermischen Kontakt und ist vorgesehen, Wärme an ein das Wärmeabgabeelement umgebendes Fluid abzugeben bzw. abgeben zu können.

Das Wärmeabgabeelement kann insbesondere Wellrippen, beispielsweise aus Aluminium oder einer Aluminiumlegierung, aufweisen. Bevorzugt kann das Wärmeabgabeelement Deckbleche, beispielsweise aus Aluminium einer Aluminiumlegierung und/oder einer Messinglegierung, aufweisen. Vorzugsweise können die Wellrippen derart zwischen zwei Deckblechen angeordnet sein, dass Scheitel der Wellrippen jeweils auf einem der Deckbleche aufliegen.

Die zwei Längsseitenelemente sind flach und länglich ausgebildet und erstrecken sich längs des zumindest einen Heizstrangs und des zumindest einen Wärmeabgabeelements derart an sich gegenüberliegenden, äußeren Längsseiten des Heizkörpers, dass der zumindest eine Heizstrang, das zumindest eine Wärmeabgabeelement und die Längsseitenelemente in einer gemeinsamen Ebene angeordnet sind. Die Längsseitenelemente sind vorzugsweise aus Stahl bzw. Edelstahl gefertigt.

Die zwei Querseitenelemente sind flach und länglich ausgebildet und erstrecken sich quer zu dem zumindest einen Heizstrang und dem zumindest einen Wärmeabgabeelement an sich gegenüberliegenden, äußeren Querseiten des Heizkörpers. Endabschnitte der Querseitenelemente sind jeweils mit einem entsprechenden Endabschnitt der Längsseitenelemente verbunden. Die zwei Querseitenelemente sind in der gemeinsamen Ebene des zumindest einen Heizstrangs, des zumindest einen Wärmeabgabeelements und der Längsseitenelemente angeordnet. Die Querseitenelemente sind vorzugsweise aus Kunststoff gefertigt.

Vorzugsweise kann der Heizkörper zumindest zwei Wärmeabgabeelemente aufweisen, die an gegenüberliegenden Seiten des Heizstrangs angeordnet sind. Besonders bevorzugt kann der Heizkörper mehrere Heizstränge und mehrere Wärmeabgabeelemente aufweisen, kann die Anzahl an Wärmeabgabeelementen um eins größer als die Anzahl an Heizsträngen sein und können die Wärmeabgabeelemente und die Heizstränge derart abwechselnd zwischen den Längsseitenelementen angeordnet sein, dass sich entlang der Längsseitenelemente jeweils ein Wärmeabgabeelement erstreckt.

Anders ausgedrückt weist der Heizköper einen aus den Längsseitenelementen und den Querseitenelementen gebildeten Rahmen auf, der den zumindest einen Heizstrang bzw. dessen Heizmodul und das zumindest eine Wärmeabgabeelement einfasst.

Offenbarungsgemäß ist zumindest eines der Längsseitenelemente derart als ein Federbügel ausgebildet, dass das zumindest eine Wärmeabgabeelement durch den Federbügel an das Heizmodul des zumindest einen Heizstrangs gepresst bzw. gedrückt ist. Vorzugsweise können beide Längsseitenelemente als Federbügel ausgebildet sein. Die Längsseitenelemente als Federbügel sind vorzugsweise aus Stahl, z.B. aus Edelstahl mit federnden Eigenschaften gefertigt. Alternativ kann ein offenbarungsgemäßer Federbügel auch aus einem federnden Hochtemperaturkunststoff hergestellt sein.

Der zumindest eine Heizstrang weist einen, insbesondere als elektrischer Isolator ausgebildeten, Positionsrahmen auf, welcher sich ringsum das Heizmodul erstreckt und welcher gegenüber dem Heizmodul mittels erster Anschläge sowie gegenüber dem zumindest einen Wärmeabgabeelement mittels zweiter Anschläge jeweils mit vorbestimmten Spiel festgelegt/gelagert ist.

Anders ausgedrückt ist der Positionsrahmen derart formschlüssig mit dem Heizkörper verbunden, dass der Positionsrahmen relativ zu dem Heizmodul und relativ zu dem Wärmeabgabeelement innerhalb eines vorbestimmten Ausmaßes beweglich ist, bei Erreichen des vorbestimmten Ausmaßes aber an dem Heizmodul und/oder an dem Wärmeabgabeelement anstößt.

Der Positionsrahmen kann insbesondere derart ausgebildet sein, dass das Heizmodul unter Berücksichtigung eines vorbestimmten Bewegungsfreiraums bzw. Spiels formschlüssig mit dem Positionsrahmen verbunden ist.

Bei einer Konfiguration, in welcher der Heizkörper mindestens einen Heizstrang sowie zwei Wärmeabgabeelemente, die an gegenüberliegenden Seiten des Heizstrangs an dem Heizmodul anliegen, aufweist, können der Positionsrahmen und die zwei Wärmeabgabeelemente insbesondere derart ausgebildet sein, dass die zwei Wärmeabgabeelemente den Positionsrahmen zwischen sich unter Berücksichtigung eines vorbestimmten Bewegungsfreiraums bzw. Spiels formschlüssig einfassen.

Der Begriff "Spiel" kann sich beziehen auf ein Ausmaß eines Bewegungsfreiraums des Positionsrahmens in seiner Längsrichtung, in seiner Höhenrichtung (Querrichtung quer bzw. senkrecht zu der gemeinsamen Ebene des zumindest einen Heizstrangs, des zumindest einen Wärmeabgabeelements und der Längs- und Querseitenelemente) oder in seiner Breitenrichtung (Querrichtung parallel zu der gemeinsamen Ebene) oder auf einen Mittelwert zweier oder aller dieser Ausmaße.

Der Begriff "vorbestimmtes Spiel" drückt aus, dass ein entsprechender Bewegungsfreiraum bei der Fertigung des Heizkörpers vorgesehen ist und nicht erst durch Abnutzung, Verzug oder anderweitige Beschädigungen bei einem Betrieb des Heizkörpers entsteht.

Wird das zumindest eine Wärmeabgabeelemente über den Federbügel an das Heizmodul gepresst und wird an dem Heizkörper ein beweglicher Positionsrahmen vorgesehen, kann in vorteilhafter Weise verhindert oder zumindest die Wahrscheinlichkeit dafür vermindert werden, dass wiederholte Volumenzu- und abnahmen des Heizmoduls während eines zyklischen Betriebs zu mechanischen Spannungen führen, aufgrund derer die Isolationshülle beschädigt und/oder die Verbindung zwischen dem zumindest einen Wärmeabgabeelement und dem Heizmodul verschlechtert wird.

Gemäß einem Aspekt der vorliegenden Offenbarung kann das vorbestimmte Spiel zwischen dem Positionsrahmen und dem zumindest einen Heizmodul größer sein als das vorbestimmte Spiel zwischen dem Positionsrahmen und dem zumindest einen Wärmeabgabeelement.

Wird zwischen dem Heizmodul und dem Positionsrahmen ein größeres Spiel vorgesehen, können in vorteilhafter Weise die in unmittelbarer Nähe des Heizmoduls verursachten, vergleichsweise größeren Ausdehnungen berücksichtigt werden.

Gemäß einem Aspekt der vorliegenden Offenbarung kann die Isolationshülle eine Öffnung aufweisen und kann einer der ersten Anschläge als Vorsprung an dem Positionsrahmen ausgebildet sein, der durch die Öffnung ragt und unmittelbar mit dem zumindest einen Heizelement und/oder mit zumindest einem der Kontaktbleche in Kontakt treten kann.

Die Öffnung der Isolationshülle kann insbesondere dadurch vorliegen, dass eine insbesondere aus einem Polyimid oder Polyetherimid hergestellte Isolationsfolie (z.B. Kapton^{®}-Folie) um das zumindest eine Heizelement gewickelt und nur an einer Stirnseite des zumindest einen Heizelements tubenfalzförmig gefaltet bzw. verschlossen bzw. verklebt, verschweißt oder verpresst ist.

Wird ein Anschlag vorgesehen, der ohne Zwischenschaltung der Isolationshülle die Bewegungsfreiheit des Heizmoduls beschränkt, kann in vorteilhafter Weise die Belastung der Isolationshülle verringert werden.

Gemäß einem Aspekt der vorliegenden Offenbarung kann der durch die Öffnung der Isolationshülle ragende Vorsprung die Öffnung verschließen.

Wird der durch die Öffnung der Isolationshülle ragende Vorsprung derart ausgebildet, dass er die Öffnung verschließt, kann in vorteilhafter Weise die elektrische Isolation des Heizmoduls verbessert werden, ohne die Belastung der Isolationshülle bei Wärmeausdehnungen zumindest übermäßig zu erhöhen.

Gemäß einem Aspekt der vorliegenden Offenbarung kann einer der ersten Anschläge in Form zweier nebeneinander angeordneter Vorsprünge an dem Positionsrahmen ausgebildet sein, die zwischen sich einen tubenfalzförmigen Abschnitt der Isolationshülle aufnehmen können und deren jeweiliges freies Ende über die auf dem zumindest einen Heizelement aufliegende Isolationshülle mit dem zumindest einen Heizelement in Kontakt treten kann und/oder über die auf zumindest einem der Kontaktbleche aufliegende Isolationshülle mit dem Kontaktblech in Kontakt treten kann.

Anders ausgedrückt kann der Positionsrahmen einen Vorsprung aufweisen, der mit einem Rücksprung versehen ist, wobei der Rücksprung ausgebildet ist, einen vergrößerten Abschnitt der Isolationshülle wie den tubenfalzförmigen Abschnitt aufzunehmen.

Durch Umgehung elastischerer Teile der Isolationshülle kann in vorteilhafter Weise die Nachgiebigkeit des entsprechenden Anschlags verringert werden.

Gemäß einem Aspekt der vorliegenden Offenbarung kann der zumindest eine Heizstrang zumindest ein Kabel aufweisen, das sich in Längsrichtung des Heizmoduls aus von diesem erstreckt, und kann an dem Positionsrahmen entsprechend zumindest eine Durchführung vorgesehen sein.

Gemäß einem Aspekt der vorliegenden Offenbarung kann der Positionsrahmen im Bereich des zumindest einen Heizelements einen Temperatursensor aufweisen.

Wird in dem Positionsrahmen ein Temperatursensor vorgesehen, kann in vorteilhafter Weise die Temperatur in unmittelbarer Nähe des Heizmoduls überwacht werden.

Gemäß einem Aspekt der vorliegenden Offenbarung kann eines der Querseitenelemente im Bereich des zumindest einen Wärmeabgabeelements einen Temperatursensor aufweisen.

Wird in dem in einem der Querseitenelemente ein Temperatursensor vorgesehen, kann der Temperatursensor bei einer Fehlfunktion leicht ausgetauscht werden.

Gemäß einem Aspekt der vorliegenden Offenbarung kann zumindest eines der Querseitenelemente derart mit Steckverbindungsteilen ausgebildet sein, dass das zumindest eine mit Steckverbindungsteilen ausgebildete Querseitenelement mit einem entsprechenden mit Steckverbindungsteilen ausgebildeten Querseitenelement eines baugleichen Heizkörpers mechanisch und/oder elektrisch verbunden werden kann.

Insbesondere können die Steckverbindungsteile derart ausgebildet sein, dass der zumindest eine Heizstrang des Heizkörpers mit dem zumindest einen Heizstrang des baugleichen Heizkörpers elektrisch verbunden und somit gemeinsam ansteuerbar gemacht werden können.

Durch die Steckverbindungsteile wird in vorteilhafter Weise ermöglicht, ein leistungsstärkeres Heizsystem einfach zu erzeugen.

Gemäß einem Aspekt der vorliegenden Offenbarung kann ein offenbarungsgemäßes System zumindest einen offenbarungsgemäßen Heizkörper aufweisen, wobei zumindest eines der Querseitenelemente des Heizkörpers ausgebildet ist, gleichzeitig als ein Querseitenelement eines an dem Heizkörper angeordneten weiteren offenbarungsgemäßen Heizkörpers zu dienen.

Werden Querseitenelemente derart ausgebildet, dass sie Teil mehrerer Heizköper sein können, können Heizsysteme für stärkere Leistungen auf einfache Weise erzeugt werden.

Gemäß einem Aspekt der vorliegenden Offenbarung können zumindest zwei aneinander angrenzende Längsseitenelemente der benachbarten Heizkörper des offenbarungsgemäßen Systems einstückig ausgebildet sein.

Werden aneinander angrenzende Längsseitenelemente einstückig ausgebildet, kann die Verbindung der benachbarten Heizkörper verbessert werden.

### Kurzbeschreibung der Zeichnungen

Die vorliegende Erfindung wird im Folgenden anhand bevorzugter Ausführungsbeispiele unter Bezugnahme auf die beigefügten Zeichnungen näher beschrieben. Es zeigen:
Fig. 1 eine isometrische Ansicht eines offenbarungsgemäßen Heizkörpers;
Fig. 2 eine Explosionszeichnung des offenbarungsgemäßen Heizkörpers;
Fig. 3 eine Explosionszeichnung offenbarungsgemäßer Heizelemente und Kontaktbleche;
Fig. 4 eine Explosionszeichnung eines offenbarungsgemäßen Heizmoduls und entsprechender Anschlusskabel;
Fig. 5 eine isometrische Ansicht des offenbarungsgemäßen Heizmoduls mit den Anschlusskabeln;
Fig. 6 eine Explosionszeichnung eines offenbarungsgemäßen Heizstrangs;
Fig. 7, Fig. 8 und Fig. 9 Ansichten eines offenbarungsgemäßen Positionsrahmens;
Fig. 10 eine Ansicht des offenbarungsgemäßen Heizstrangs;
Fig. 11 eine Explosionszeichnung des offenbarungsgemäßen Heizstrangs mit zwei offenbarungsgemäßen Wärmeabgabeelementen und einem Federbügel;
Fig. 12 eine der Fig. 11 entsprechende Ansicht aus einer Perspektive, aus der eine den Wärmeabgabeelementen zugewandte Seite des Federbügels sichtbar ist;
Fig. 13 eine Ansicht des offenbarungsgemäßen Federbügels;
Fig. 14 eine Ansicht des offenbarungsgemäßen Heizstrangs zusammen mit Deckblechen benachbarter Wärmeabgabeelemente;
Fig. 15 eine Ansicht auf Stirnseiten des offenbarungsgemäßen Heizstrangs und der Deckbleche der Wärmeabgabeelemente; und
Fig. 16 eine Ansicht einer alternativen Ausführungsform mit einem für mehrere Heizkörper ausgebildeten Querseitenelement.

Gleiche oder funktional äquivalente Merkmale sind in den einzelnen Figuren mit denselben Bezugszeichen versehen.

### Detaillierte Beschreibung bevorzugter Ausführungsformen

Fig. 1 zeigt eine isometrische Ansicht eines offenbarungsgemäßen Heizkörpers 2. Der Heizkörper 2 weist sechs Heizstränge 4, sieben Wärmeabgabeelemente 6, zwei Längsseitenelemente 8 und zwei Querseitenelemente 10 auf, welche sich alle in einer gemeinsamen Ebene erstrecken. Die Heizstränge 4, die Wärmeabgabeelemente 6 und die Längsseitenelemente 8 erstrecken sich parallel zueinander. Die Querseitenelemente 10 erstrecken sich quer bzw. senkrecht zu den Längsseitenelementen 8, den Wärmeabgabeelementen 6 und zu den Heizsträngen 4.

Wie in der in Fig. 2 gezeigten Explosionszeichnung dargestellt, weisen die Heizstränge 4 Heizmodule 12 auf, welche zwischen den Wärmeabgabeelementen 6 eingebettet sind. Die Heizstränge 4 bzw. deren Heizmodule12 und die Wärmeabgabeelemente 6 sind abwechselnd aufeinandergeschichtet. Um die Bewegungsfreiheit der Heizmodule 12 in seitlicher Richtung (bezüglich der flächig ausgebildeten Heizmodule 12) zu begrenzen, weisen die Heizstränge 4 Positionsrahmen 14 auf. Die Positionsrahmen 14 sind ausgebildet, eine Bewegung eines entsprechenden Heizmoduls 12 aus dem jeweils durch die zwei benachbarten Wärmeabgabeelementen 6 gebildeten Zwischenraum zu begrenzen.

Die Längsseitenelemente 8 und die Querseitenelemente 10 rahmen die Wärmeabgabeelemente 6 und die Heizmodule 12 ein. Bei der Montage werden zunächst die jeweils von einem Positionsrahmen 14 eingerahmten Heizmodule 12 zwischen den Wärmeabgabeelementen 6 eingebettet. Die Baugruppe der abwechselnd aufgeschichteten Wärmeabgabeelemente 6 und Heizstränge 4 wird dann zwischen den beiden Längsseitenelementen 8 angeordnet. Um einen thermischen Kontakt zwischen den Heizmodulen 4 und den Wärmeabgabeelementen 6 für Wärmeleitung zu erzeugen bzw. zu gewährleisten, werden die Längsseitenelementen 8 aufeinander zubewegt, so dass sie die Baugruppe der abwechselnd aufgeschichteten Wärmeabgabeelemente 6 und Heizstränge 4 zusammendrücken und somit die Wärmeabgabeelemente 6 jeweils an ein entsprechendes Heizmodul 4 drücken bzw. pressen. In diesem Zustand der Druckspannung werden die Längsseitenelemente 8 mit den Querseitenelementen 4 verbunden.

Der Aufbau der Heizstränge 4 ist in den Figuren 3 bis 10 veranschaulicht.

Fig. 3 zeigt eine Explosionszeichnung offenbarungsgemäßer Heizelemente 16 und entsprechender Kontaktbleche 18. Die vier Heizelemente 16 sind als keramische PTC-Elemente ausgebildet, welche an den Flachseiten mit Elektrodenmaterial beschichtet sind, um die elektrische Kontaktierung zu ermöglichen. Die PTC-Elemente sind in Längserstreckungsrichtung der flächig ausgebildeten Kontaktbleche 18 aufgereiht. Die Kontaktbleche 18 bestehen aus Aluminium oder einer Aluminiumlegierung, könnten jedoch auch aus Kupfer oder einem anderen, wärme- und elektrisch leitenden Material bestehen. An Stirnseiten der Kontaktbleche 18 ist jeweils ein Anschluss 20 vorgesehen. Im montierten Zustand des Heizstrangs 4 sind an den Anschlüssen 20 Kabel bzw. Anschlusskabel 22 angeschlossen (siehe Fig. 2).

Im montierten Zustand des Heizkörpers 2 wird die elektrische und thermische Verbindung zwischen den Heizelementen 16 und den Kontaktbleche 18 durch Druck (siehe Pfeile A in Fig. 3) und die dadurch erzeugte Reibungskraft gewährleistet. Zusätzlich können die Heizelemente 16 mit den Kontaktblechen 18 verklebt sein.

Fig. 4 zeigt eine Explosionszeichnung des Heizmoduls 12 und der entsprechenden Anschlusskabel 22. Die Anschlusskabel 22 sind im montierten Zustand des Heizstrangs 4 durch Crimpen an den Anschlüssen 20 angebracht (siehe Pfeile B in Fig. 4). Alternativ können die Anschlusskabel 22 auch an die Anschlüsse 20 gelötet sein. Ebenso ist eine Kontaktierung durch geeignetes Vernieten möglich. Das Heizmodul 12 weist eine Isolationshülle 24 auf, welche die Form eines Schlauches mit einem offenen Ende 26 und mit einem geschlossenen Ende 28 hat. Im montierten Zustand des Heizmoduls 12 ist die Isolationshülle 24 mit ihrem offenen Ende über die geschichtete Baugruppe der Heizelemente 16 und der Kontaktbleche 18 gestülpt (siehe Pfeil C in Fig. 4).

Die Isolationshülle 24 ist unter anderem durch mehrfaches, typischerweise dreifaches Aufwickeln einer Polyimid- bzw. Polyetherimid- bzw. Kapton^{®}-Folie gebildet. Das geschlossene Ende 28 ist durch einen Tubenfalz gebildet, der insbesondere verklebt bzw. verschweißt bzw. verpresst ist. Die nach dem Aufwickeln außenliegende freie Kante der Polyimid- bzw. Polyetherimid- bzw. Kapton^{®}-Folie ist mit einem unter der freien Kante verorteten Abschnitt der Polyimid- bzw. Polyetherimid- bzw. Kapton^{®}-Folie verklebt bzw. verschweißt bzw. verpresst. Die freie Kante kann auf einer Flachseite der flächigen Isolationshülle 24 (siehe gestrichelte Linie 30 in Fig. 4) und/oder auf einer Längsseite der länglichen Isolationshülle 24 (siehe Strich-Punkt-Line 32 in Fig. 4) verklebt bzw. verschweißt bzw. verpresst sein.

In den Figuren 5, 6 und 10 ist die Isolationshülle 24 transparent dargestellt.

Fig. 5 zeigt eine isometrische Ansicht des Heizmoduls 12 mit den Anschlusskabeln 22 im montierten Zustand. Die Isolationshülle 24 ist über die zwischen den Kontaktblechen 18 angeordneten Heizelemente 16 gestülpt. Das offene Ende 26 der Isolationshülle 24 ist an den Anschlüssen 20 angeordnet und die Anschlusskabel 22 erstrecken sich von den Kontaktblechen 18 aus durch das offene Ende 26 der Isolationshülle 24 und ragen aus der Isolationshülle 24.

Die Isolationshülle 24 ist derart dimensioniert, dass sie im montierten Zustand des Heizmoduls 12 an dem offenen Ende 26 über die Kontaktbleche 18 übersteht und ein dadurch entstehender Überstand 34 die Anschlüsse 20 abdeckt.

Fig. 6 zeigt eine Explosionszeichnung des Heizstrangs 4.

Um das Heizmodul 12 in dem Positionsrahmen 14 zu montieren bzw. den Positionsrahmen 14 an dem Heizmodul 12 anzubringen, wird die Isolationshülle 24 zunächst derart an den Kontaktblechen 18 angeordnet, dass die Anschlüsse 20 nicht von dem Überstand 26 abdeckt sind. In diesem Zustand wird ein anschlussseitiger Teil des Positionsrahmens 14 an dem Heizmodul 12 in dem Bereich der Anschlüsse 20 angelegt (siehe Pfeil D in Fig. 6). Daraufhin wird das geschlossene Ende 28 bzw. der Tubenfalz des Heizmoduls 12 in einen dem anschlussseitigen Teil gegenüberliegenden, falzseitigen Teil des Positionsrahmens 14 eingefädelt, wobei die Isolationshülle 24 verformt wird (siehe Pfeil E in Fig. 6). Abschließend werden die Baugruppe aus den Heizelementen 16 und den Kontaktblechen 18 in den Positionsrahmen geschwenkt, wobei gleichzeitig die Isolationshülle 24 wieder in ihren unverformten Zustand überführt wird (vgl. Pfeil F in Fig. 6), so dass schlussendlich der Überstand 34 wieder vorliegt (vgl. Fig. 10).

In den Figuren 7, 8 und 9 ist der Positionsrahmen 14 genauer gezeigt.

Der Positionsrahmen 14 hat einen im Wesentlichen rechteckigen Umriss und fasst eine im Wesentlichen rechteckige Öffnung 36 ein. Der Positionsrahmen 14 weist zwei gegenüberliegende, sich parallel zueinander erstreckende, längliche Rahmenlängsteile 38 und zwei gegenüberliegende, sich parallel zueinander erstreckende Rahmenquerteile 40 auf. Die Rahmenlängsteile 38 erstrecken sich senkrecht zu den Rahmenquerteilen 40. Die Enden der Rahmenlängsteile 38 sind über die Rahmenquerteile 40 miteinander verbunden. Der Positionsrahmen 14 ist vorzugsweise einstückig ausgebildet.

Zu der Öffnung 36 zugewandte Innenseiten 42 der Rahmenlängsteile 38 entsprechen ersten Anschlägen im Sinne der vorliegenden Offenbarung.

An zu der Öffnung 36 zugewandten Innenseiten 44 der Rahmenquerteile 40 ist in dem anschlussseitigen Teil des Positionsrahmens 14 ein Vorsprung 46 und sind in dem falzseitigen Teil des Positionsrahmens 14 zwei Vorsprünge 48 vorgesehen.

Der anschlussseitige Vorsprung 46 ist insbesondere dornförmig ausgebildet und erstreckt sich in Längsrichtung des Positionsrahmens 14, wobei das freie Ende des Vorsprungs 46 in die Öffnung 36 hineinragt. Beidseits des anschlussseitigen Vorsprungs 46 sind an einer Unterseite des anschlussseitigen Rahmenquerteils 40, insbesondere rinnenförmige, Kabelaufnahmen 50 vorgesehen.

Die falzseitigen Vorsprünge 48 sind insbesondere plattenförmig ausgebildet und erstrecken sich jeweils in Längsrichtung des Positionsrahmens 14, wobei einer der zwei falzseitigen Vorsprünge 48 an einer Oberseite des falzseitigen Rahmenquerteils 40 angeordnet ist und der andere falzseitige Vorsprung 48 an einer Unterseite des falzseitigen Rahmenquerteils 40 angeordnet ist. Die falzseitigen Vorsprünge 48 weisen jeweils einen im Wesentlichen rechteckigen Umriss auf und sind jeweils derart in einer entsprechenden Ecke der Öffnung 36 ausgebildet, dass sich eine Kante des falzseitigen Vorsprungs 48 an und parallel zu dem falzseitigen Rahmenquerteil 40 erstreckt und sich eine dazu senkrechte Kante des falzseitigen Vorsprungs 48 an und parallel zu einem der Rahmenlängsteile 38 bzw. der entsprechenden Innenseite 42 erstreckt. Dementsprechend erstreckt sich eine freie Kante eines jeden falzseitigen Vorsprungs 48 parallel zu dem falzseitigen Rahmenquerteil 40 und erstreckt sich eine dazu senkrechte freie Kante eines jeden falzseitigen Vorsprungs 48 parallel zu den Rahmenlängsteilen 38.

Die zwei falzseitigen Vorsprünge 48 erstrecken sich parallel zueinander und sind sowohl in Richtung parallel zu dem Rahmenquerteil 40 beabstandet, als auch in Richtung normal zu der Öffnung 36 beabstandet. Dementsprechend bilden die falzseitigen Vorsprünge 48 einen zu den Rahmenquerteilen 40 parallelen Spalt 52 zur Aufnahme des Tubenfalzes der Isolationshülle 24. Darüber hinaus bilden die Falzseitigen Vorsprünge 48 einen sich normal zu der Öffnung 36 bzw. parallel zu den Innenseiten 42 der Rahmenlängsteile 38 erstreckenden Spalt 54.

Der anschlussseitige Vorsprung 46 und die falzseitigen Vorsprünge 48 sind wie die Innenseiten 42 erste Anschläge im Sinne der vorliegenden Offenbarung.

Die Innenseiten 42 sind als erste Anschläge dazu ausgebildet, im montierten Zustand des Heizmoduls 12 eine Bewegung des Heizmoduls 12 in einer Richtung parallel zu den Rahmenquerteilen 40 zu begrenzen (vgl. Fig. 10).

Die Vorsprünge 46 und 48 sind als erste Anschläge dazu ausgebildet, im montierten Zustand des Heizmoduls 12 eine Bewegung des Heizmoduls 12 in einer Richtung parallel zu den Rahmenlängsteilen 38 zu begrenzen (vgl. Fig. 10).

An den Rahmenlängsteilen 38 sind an einer jeweiligen Oberseite und an einer jeweiligen Unterseite Längsleisten 56 ausgebildet. Die Längsleisten 56 weisen jeweils eine Innenseite 58 auf, die relativ zu der Innenseite 42 des entsprechenden Rahmenlängsteils 38 weg von der Öffnung 36 versetzt ist. Der Abstand zwischen den Innenseiten 58 zweier gegenüberliegender Längsleisten 56 ist demnach größer als der Abstand zwischen den Innenseiten 42 der sich gegenüberliegenden Längselementen 38.

An dem anschlussseitigen Rahmenquerteil 40 sind an einer Oberseite zwei, insbesondere, quaderförmige Vorsprünge 60 vorgesehen und ist an der Unterseite zwischen den Kabelaufnahmen 50 ein, insbesondere quaderförmiger, Vorsprung 62 vorgesehen.

An dem falzseitigen Rahmenquerteil 40 ist an einer Oberseite ein, insbesondere quaderförmiger, Vorsprung 64 vorgesehen und sind an einer Unterseite, insbesondere quaderförmige, Vorsprünge 66 vorgesehen.

Die Längsleisten 56 bzw. die Innenseiten 58 der Längsleisten 56 sowie die Vorsprünge 60, 62, 64 und 66 entsprechen zweiten Anschlägen in Sinne der vorliegenden Offenbarung.

Die Längsleisten 56 bzw. die Innenseiten 58 der Längsleisten 56 sind als zweite Anschläge dazu ausgebildet, im montierten Zustand des Heizkörpers 2 eine Bewegung des Positionsrahmens 14 relativ zu dem den Längsleisten 56 nächstliegenden Wärmeabgabeelement 6 in einer Richtung parallel zu den Rahmenquerteilen 40 zu begrenzen (vgl. Fig. 15).

Die Vorsprünge 60 und 64 an den Oberseiten der Rahmenquerteile 40 sind als zweite Anschläge dazu ausgebildet, im montierten Zustand des Heizkörpers 2 eine Bewegung des Positionsrahmens 14 relativ zu dem den Oberseiten der Rahmenquerteile 40 nächstliegenden Wärmeabgabeelement 6 in einer Richtung parallel zu den Rahmenlängsteilen 38 zu begrenzen.

Die Vorsprünge 62 und 66 an den Unterseiten der Rahmenquerteile 40 sind als zweite Anschläge dazu ausgebildet, im montierten Zustand des Heizkörpers 2 eine Bewegung des Positionsrahmens 14 relativ zu dem den Unterseiten der Rahmenquerteile 40 nächstliegenden Wärmeabgabeelement 6 in einer Richtung parallel zu den Rahmenlängsteilen 38 zu begrenzen (vgl. Fig. 14).

Inwiefern das Heizmodul 12 relativ zu dem Positionsrahmen 14 mit Spiel gelagert ist, wird in Fig. 10 verdeutlicht. Fig. 10 ist eine Ansicht des Heizstrangs 4 in einem Zustand, in welchem das Heizmodul 12 in dem Positionsrahmen 14 montiert ist.

In Längsrichtung des Heizmoduls 12 ist bei dem offenbarungsgemäßen Heizkörper 2 ein Spiel 68 zwischen dem freien Ende des anschlussseitigen Vorsprungs 46 und anschlussseitigen Enden der Kontaktbleche 18 bzw. zwischen den falzseitigen Vorsprüngen 48 und der auf falzseitigen Enden der Kontaktbleche 18 aufliegenden Isolationshülle 24 vorgesehen.

In Querrichtung des Heizmoduls 12 ist bei dem offenbarungsgemäßen Heizkörper 2 ein Spiel 70 zwischen den Innenseiten 42 der Rahmenlängsteile 38 und der auf Längsseiten der Kontaktbleche 18 aufliegenden Isolationshülle 24 vorgesehen.

Im montierten Zustand des Heizmoduls 12 erstreckt sich das als Tubenfalz ausgebildete geschlossene Ende 28 der Isolationshülle 24 zwischen den falzseitigen Vorsprüngen 48 und ragt der anschlussseitige Vorsprung 46 in das offene Ende 26 der Isolationshülle 24.

Fig. 11 zeigt eine Explosionszeichnung des Heizstrangs 4 mit zwei Wärmeabgabeelementen 6 und einem als Federbügel ausgebildeten Längsseitenelement 8.

Die Wärmeabgabeelemente 6 weisen Wellrippen 72 auf, die zwischen zwei Deckblechen 74 angeordnet ist. Die Wellrippen 72 sind mit den Deckblechen 74 verlötet. Alternativ können die Deckbleche 74 lediglich durch diejenige Druckkraft an die Wellrippen 72 gedrückt werden, welche im montierten Zustand des Heizkörpers 2 durch das als Federbügel ausgebildete Längsseitenelement 8 erzeugt wird.

Die zwei Deckbleche 74 eines jeden Wärmeabgabeelements 6 sind baugleich als L-Profile ausgebildet, wobei ein Schenkel eines jeden L-Profils sehr viel länger ist als der andere Schenkel. Im montierten Zustand des Wärmeabgabeelements 6 liegen die zwei Deckbleche 74 derart drehsymmetrisch aneinander, dass die kurzen Schenkel der Deckbleche 74 kurze Seiten eines Rahmens mit im Wesentlichen rechteckigen Umriss und die langen Schenkel der Deckbleche 74 lange Seiten des Rahmens bilden. Im Inneren des Rahmens sind die Wellrippen 72 angeordnet.

Fig. 12 zeigt eine der Fig. 11 entsprechende Ansicht aus einer Perspektive, aus welcher eine den Wärmeabgabeelementen 6 zugewandte Seite des als Federbügel ausgebildeten Längsseitenelements 8 sichtbar ist.

Fig. 13 zeigt eine weitere Ansicht des offenbarungsgemäßen Federbügels. Das als Federbügel ausgebildete Längsseitenelement 8 ist als U-Profil geformt, dessen seitliche Gurte bzw. Flansche doppelwandig ausgebildet sind und in dessen Steg Federzungen 76 durch H-förmige Ausstanzungen gebildet sind. Die Federzungen 76 erstrecken sich in Richtung weg von den Gurten bzw. im montierten Zustand des Heizkörpers 2 in Richtung der Wärmeabgabeelemente 6. Die Federzungen 76 sind auch so ausgelegt, dass sie Bewegungen in Längsrichtung bzw. Längsausdehnungen bei einem Aufheizen zulassen. Hierzu sind Kanten der Federzungen 76 abgewinkelt, wodurch ein Gleiten der Federzungen 76 auf dem Deckblech ermöglicht ist. Weiterhin sind die Federzungen 76 derart paarweise angeordnet, dass sich die Federzungen 76 eines jeden Paares symmetrisch zueinander erstrecken. An Stirnseiten des Stegs ist jeweils ein Verbindungshaken 78 vorgesehen, mittels dessen das als Federbügel ausgebildete Längsseitenelement 8 mit einem entsprechenden Querseitenelement 10 verbunden werden kann. Die Längsseitenelemente 8 sind vorzugsweise aus Stahl mit federnden Eigenschaften gefertigt. Alternativ können die Längsseitenelemente 8 auch aus einem federnden Hochtemperaturkunststoff hergestellt sein.

Fig. 14 zeigt eine Ansicht des Heizstrangs 4 zusammen mit den Deckblechen 74 der benachbarten Wärmeabgabeelemente 6. Fig. 15 zeigt eine Ansicht auf Stirnseiten des Heizstrangs 4 und der Deckbleche 74 der benachbarten Wärmeabgabeelemente 6.

Fig. 14 verdeutlicht, inwiefern der Positionsrahmen 14 relativ zu einem benachbarten Wärmeabgabeelementen 6 in Längsrichtung des Positionsrahmens 14 mit Spiel gelagert ist. In Längsrichtung des Positionsrahmens 14 ist bei dem offenbarungsgemäßen Heizkörper 2 ein Spiel 80 zwischen dem Vorsprung 62 an der Unterseite des falzseitigen Rahmenquerteils 40 und einem falzseitigen Ende des Wärmeabgabeelements 6 bzw. dem kurzen Schenkel des L-förmigen Deckblechs 74 sowie zwischen den Vorsprüngen 66 an der Unterseite des anschlussseitigen Rahmenquerteils 40 und einem anschlussseitigen Ende das Wärmeabgabeelements 6 bzw. einer Stirnseite des langen Schenkels des L-förmigen Deckblechs 74 vorgesehen.

Das (nicht gezeigte) Spiel zwischen den Vorsprüngen 60 an der Oberseite des anschlussseitigen Rahmenquerteils 40 und einem anschlussseitigen Ende eines entsprechenden Wärmeabgabeelements 6 und zwischen dem Vorsprung 64 an der Oberseite des falzseitigen Rahmenquerteils 40 und einem falzseitigen Ende des entsprechenden Wärmeabgabeelements 6 ist entsprechend dem Spiel 80 vorgesehen.

Fig. 15 verdeutlicht, inwiefern der Positionsrahmen 14 relativ zu benachbarten Wärmeabgabeelementen 6 in Querrichtung des Positionsrahmen 14 mit Spiel gelagert ist. In Querrichtung des Positionsrahmen 14 ist bei dem offenbarungsgemäßen Heizkörper 2 ein Spiel 82 zwischen den Innenseiten 58 der Längsleisten 56 und Längsseiten des entsprechenden Wärmeabgabeelements 6 vorgesehen.

Fig. 16 zeigt eine Ansicht einer alternativen Ausführungsform mit einem für mehrere Heizkörper 102 ausgebildeten Querseitenelement 110.

Die Heizkörper 102 gemäß der zweiten Ausführungsform sind weitestgehend baugleich zu dem Heizkörper 2 gemäß der ersten Ausführungsform. Lediglich bezüglich des falzseitigen Querseitenelements 10 unterscheidet sich der Heizkörper 102 gemäß der zweiten Ausführungsform von dem Heizkörper 2 gemäß der ersten Ausführungsform.

Das Querseitenelement 110 ist ausgebildet, auf einer ersten Seite Enden bzw. Verbindungshaken 78 von Längsseitenelemente 8 eines ersten Heizkörpers 102 (in der Art des Heizkörpers 2 gemäß der ersten Ausführungsform) aufzunehmen und auf einer der ersten Seite gegenüberliegenden zweiten Seite Enden bzw. Verbindungshaken 78 von Längsseitenelemente 8 eines zweiten Heizkörpers 102 (ebenfalls in der Art des Heizkörpers 2 gemäß der ersten Ausführungsform) aufzunehmen.

Gemäß einer nicht dargestellten weiteren Ausführungsform kann das System gemäß Fig. 16 derart ausgebildet sein, dass die jeweils auf derselben Längsseite des Systems angeordneten zwei Längsseitenelemente 8 einstückig ausgebildet sind.

### Bezugszeichenliste

- 2; 102: Heizkörper
- 4: Heizstrang
- 6: Wärmeabgabeelement
- 8: Längsseitenelement
- 10; 110: Querseitenelement
- 12: Heizmodul
- 14: Positionsrahmen
- 16: Heizelement
- 18: Kontaktblech
- 20: Anschluss
- 22: Anschlusskabel
- 24: Isolationshülle
- 26: offenes Ende der Isolationshülle
- 28: geschlossenes Ende der Isolationshülle
- 30, 32: freie Kante der Isolationshülle
- 34: Überstand
- 36: Öffnung des Positionsrahmens
- 38: Rahmenlängsteil
- 40: Rahmenquerteil
- 42: Innenseite des Rahmenlängsteils
- 44: Innenseite des Rahmenquerteils
- 46: Anschlussseitiger Vorsprung
- 48: Falzseitiger Vorsprung
- 50: Kabelaufnahme
- 52, 54: Spalt
- 56: Längsleisten
- 58: Innenseite der Längsleiste
- 60: Vorsprung an Oberseite des anschlussseitigen Rahmenquerteils
- 62: Vorsprung an Unterseite des anschlussseitigen Rahmenquerteils
- 64: Vorsprung an Oberseite des falzseitigen Rahmenquerteils
- 66: Vorsprung an Unterseite des falzseitigen Rahmenquerteils
- 68: Spiel zwischen Heizmodul und Positionsrahmen in Längsrichtung des Heizmoduls
- 70: Spiel zwischen Heizmodul und Positionsrahmen in Querrichtung des Heizmoduls
- 72: Wellrippen des Wärmeabgabeelements
- 74: Deckblech des Wärmeabgabeelements
- 76: Federzunge
- 78: Verbindungshaken
- 80: Spiel zwischen Positionsrahmen und Wärmeabgabeelement in Längsrichtung des Positionsrahmens
- 82: Spiel zwischen Positionsrahmen und Wärmeabgabeelement in Querrichtung des Positionsrahmens

- A: Bewegung des Kontaktblechs bei der Montage
- B: Bewegung des Anschlusskabels bei der Montage
- C: Bewegung der Isolationshülle bei der Montage
- D: Bewegung der Anschlüsse bei der Montage
- E, F: Bewegung des geschlossenen Endes bei der Montage

- ...': Mit Apostroph gekennzeichnete Bezugszeichen beziehen sich auf einen baugleichen Heizkörper bzw. auf Komponenten eines baugleichen Heizkörpers

## Patentansprüche

1. Heizkörper (2; 102) mit
zumindest einem Heizstrang (4), der ein flaches, längliches Heizmodul (12) aufweist, in welchem zumindest ein Heizelement (16) zwischen zwei Kontaktblechen (18) angeordnet ist und bei welchem eine Isolationshülle (24) das Heizelement (16) und die beiden Kontaktbleche (18) zumindest teilweise umgibt,
zumindest einem Wärmeabgabeelement (6), das mit dem Heizmodul (12) über dessen Isolationshülle (24) in thermischen Kontakt steht und das vorgesehen ist, Wärme an ein das Wärmeabgabeelement (6) umgebendes Fluid abzugeben,
zwei sich längs des zumindest einen Heizstrangs (4) und des zumindest einen Wärmeabgabeelements (6) erstreckende, flache, längliche Längsseitenelemente (8), die sich derart an sich gegenüberliegenden, äußeren Längsseiten des Heizkörpers (2; 102) erstrecken, dass der zumindest eine Heizstrang (4), das zumindest eine Wärmeabgabeelement (6) und die Längsseitenelemente (8) in einer gemeinsamen Ebene angeordnet sind, und
zwei sich quer zu dem zumindest einen Heizstrang (4) und dem zumindest einen Wärmeabgabeelement (6) an sich gegenüberliegenden, äußeren Querseiten des Heizkörpers (2; 102) erstreckende, flache, längliche Querseitenelemente (10; 110), deren Endabschnitte mit Endabschnitten der Längsseitenelemente (8) verbunden sind und die in der gemeinsamen Ebene des zumindest einen Heizstrangs (4), des zumindest einen Wärmeabgabeelements (6) und der Längsseitenelemente (8) angeordnet sind,
**dadurch gekennzeichnet, dass**
zumindest eines der Längsseitenelemente (8) derart als ein Federbügel ausgebildet ist, dass das zumindest eine Wärmeabgabeelement (6) durch den Federbügel an das Heizmodul (12) des zumindest einen Heizstrangs (4) gepresst ist,
der zumindest eine Heizstrang (4) einen Positionsrahmen (14) aufweist, welcher sich ringsum das Heizmodul (12) erstreckt und welcher gegenüber dem Heizmodul (12) mittels erster Anschläge (42, 46, 48) sowie gegenüber dem zumindest einen Wärmeabgabeelement (6) mittels zweiter Anschläge (58, 60, 62, 64, 66) jeweils mit vorbestimmten Spiel (68, 70, 80, 82) gelagert ist.

2. Heizkörper (2; 102) nach Anspruch 1, **dadurch gekennzeichnet, dass** das vorbestimmte Spiel (68, 70) zwischen dem Positionsrahmen (14) und dem zumindest einen Heizmodul (12) größer ist als das vorbestimmte Spiel (80, 82) zwischen dem Positionsrahmen (14) und dem zumindest einen Wärmeabgabeelement (6).

3. Heizkörper (2; 102) nach Anspruch 1 oder 2, **dadurch gekennzeichnet, dass** die Isolationshülle (24) eine Öffnung (26) aufweist und einer der ersten Anschläge als Vorsprung (46) an dem Positionsrahmen (14) ausgebildet ist, der durch die Öffnung (26) ragt und unmittelbar mit dem zumindest einen Heizelement (16) und/oder mit zumindest einem der Kontaktbleche (18) in Kontakt treten kann.

4. Heizkörper (2; 102) nach Anspruch 3, **dadurch gekennzeichnet, dass** der durch die Öffnung (26) ragende Vorsprung (46) die Öffnung (26) verschließt.

5. Heizkörper (2; 102) nach einem der Ansprüche 1 bis 4, **dadurch gekennzeichnet, dass** einer der ersten Anschläge in Form zweier nebeneinander angeordneter Vorsprünge (48) an dem Positionsrahmen (14) ausgebildet ist, die zwischen sich einen tubenfalzförmigen Abschnitt der Isolationshülle (28) aufnehmen können und deren jeweiliges freies Ende über die auf dem zumindest einen Heizelement aufliegende Isolationshülle mit dem zumindest einen Heizelement und/oder über die auf zumindest einem der Kontaktbleche (18) aufliegende Isolationshülle (24) mit dem Kontaktblech (18) in Kontakt treten kann.

6. Heizkörper (2; 102) nach einem der Ansprüche 1 bis 5, **dadurch gekennzeichnet, dass** der zumindest eine Heizstrang (4) zumindest ein Kabel (22) aufweist, das sich in Längsrichtung des Heizmoduls (12) aus von diesem erstreckt, und der Positionsrahmen (14) eine für das zumindest eine Kabel (22) entsprechende Durchführung vorsieht.

7. Heizkörper (2; 102) nach einem der Ansprüche 1 bis 6, **dadurch gekennzeichnet, dass** der Positionsrahmen (14) im Bereich des zumindest einen Heizelements (16) einen Temperatursensor aufweist.

8. Heizkörper (2; 102) nach einem der Ansprüche 1 bis 7, **dadurch gekennzeichnet, dass** eines der Querseitenelemente (10; 110) im Bereich des zumindest einen Wärmeabgabeelements (6) einen Temperatursensor aufweist.

9. Heizkörper (2) nach einem der Ansprüche 1 bis 8, **dadurch gekennzeichnet, dass** zumindest eines der Querseitenelemente (10) derart mit Steckverbindungsteilen ausgebildet ist, dass das zumindest eine mit Steckverbindungsteilen ausgebildete Querseitenelement (6) mit einem entsprechenden mit Steckverbindungsteilen ausgebildeten Querseitenelement (6') eines baugleichen Heizkörpers (2') mechanisch und/oder elektrisch verbunden werden kann.

10. System mit zumindest einem Heizkörper (102) nach einem der Ansprüche 1 bis 8, **dadurch gekennzeichnet, dass** zumindest eines der Querseitenelemente (110) ausgebildet ist, gleichzeitig als ein Querseitenelement (110') eines an dem Heizkörper (102) angeordneten weiteren Heizkörpers (102') nach einem der Ansprüche 1 bis 7 zu dienen.

11. System nach Anspruch 10, **dadurch gekennzeichnet, dass** zumindest zwei aneinander angrenzende Längsseitenelemente der benachbarten Heizkörper einstückig ausgebildet sind.
